# EUROPÄISCHE PATENTSCHRIFT

(11) **EP 1 127 528 B1**
(45) Veröffentlichungstag und Bekanntmachung des Hinweises auf die Patenterteilung: **06.01.2010**
(21) Anmeldenummer: 01104272.8
(22) Anmeldetag: 22.02.2001
(51) Int. Cl.: A47K 3/36, E05D 5/02, E05D 11/00, E06B 7/23

(54) **Beschlag mit einer Dichtung**
Fitting with a seal
Ferrure avec joint d'étanchéité

(30) Priorität: 25.02.2000 DE 10008864
(43) Veröffentlichungstag der Anmeldung: 29.08.2001
(73) Patentinhaber: Munch, Paul-Jean, 68910 Labaroche (FR)
(72) Erfinder: Munch, Paul-Jean, 68910 Labaroche (FR)

(56) Entgegenhaltungen:
- EP-A- 0 789 123
- DE-A- 4 326 115
- DE-A- 19 609 624
- DE-U- 9 401 328
- US-A- 4 545 090
- US-A- 4 588 652
- US-A- 4 819 953
- US-A- 5 529 198

## Beschreibung

Die Erfindung betrifft einen Beschlag mit einer Dichtung gemäß der im Oberbegriff des Patentanspruches 1 angegebenen Art.

Derartige Beschläge dienen beispielsweise als Widerlager oder sind integrale Bestandteile eines Scharniers, Gelenkes o. ä. bzw. Türschilder von Drückergarnituren oder Rosetten. Der Beschlag ist an seiner der Anlagefläche, beispielsweise eine Glaswand, eine Duschkabine, eine Tür, an der der Beschlag anliegt, zugewandten Seite mit einer Dichtung versehen. Unter anderem dient die Dichtung dazu, dass sich keine Feuchtigkeit zwischen Beschlag und Anlagefläche ansammelt, da dies zum einen nicht ästhetisch ist und zum anderen zu Kalkflecken, Schimmelbildung u. ä. führt.

Eine Dichtung der vorgenannten Art ist beispielsweise der DE 43 22 567 C1 zu entnehmen.

In der US 4,588,652 wird ein Band oder Scharnier für Container beschrieben, das an dem zu bewegenden Flügel angeschweißt wird. Die Dichtung dichtet die nicht verschweißte Seite des Bandlappens ab.

Die DE 19609624 A1 beschreibt ein Gebäudefenster oder Tür mit den zugehörigen Rahmenaufbauten. Dabei werden verschiedene Dichtungen verwendet, die den Rahmen zur Tür oder Fenster oder die Glasscheibe innerhalb des Profils fassen und abdichten sollen.

Die DE 9401328 U1 beschreibt die Aufnahme von Dichtungen in Nuten zur Abdichtung von Spalten zwischen einem Rahmen und dem Rahmen zugeordneten Baugruppen.

Problematisch bei den bekannten Beschlägen mit Dichtungen ist jedoch die Herstellung. Bei glatten, insbesondere transparenten Flächen muss die Dichtung gleichförmig ausgeführt und in den Beschlag eingebaut werden, um über den gesamten Dichtungsverlauf eine gleiche Dichtungsqualität zu erreichen. Des Weiteren soll das ästhetische Erscheinungsbild nicht beeinträchtigt werden, was vor allem durch eine gleichförmige Ausführung der Dichtung ermöglicht wird. Mit den bekannten Herstellungsverfahren sind diese Anforderungen jedoch kaum zu realisieren. Die Dichtung wird in der Regel von Hand in eine Aufnahme eingeklemmt. Da sowohl infolge der Herstellung der Dichtung als auch infolge der Herstellung der Aufnahme im Beschlag Toleranzen vorhanden sind, führt dies zur Verformung der Dichtung als auch zu unterschiedlichen Dichtungsqualitäten über den Verlauf der Dichtung, wenn die Dichtung mit dem Beschlag verbunden wird. Aus diesem Grunde wird vielfach in den Hohlraum eine nicht transparente Zwischenplatte als Glasschutz zwischen Beschlag und Glasscheibe eingebracht, damit die Feuchtigkeit sich nicht auf der Glasscheibe ansammeln kann und das ästhetische Empfinden nicht gestört wird.

Der Erfindung liegt die Aufgabe zugrunde, einen Beschlag gemäß der im Oberbegriff des Anspruches 1 angegebenen Art derart weiterzubilden, dass bei einfacher Konstruktion unter Vermeidung der genannten Nachteile eine hohe Dichtungsqualität erreicht wird.

Diese Aufgabe wird durch die kennzeichnenden Merkmale des Anspruches 1 in Verbindung mit seinen Oberbegriffsmerkmalen gelöst.

Die Unteransprüche bilden vorteilhafte Weiterbildungen der Erfindung.

Der Erfindung liegt die Erkenntnis zugrunde, dass sich durch das Verbinden der Dichtung mit dem Beschlag im plastischen Zustand vielfältige Formgebungsmöglichkeiten ergeben und die Toleranzen minimiert werden können. Beispielsweise können die Toleranzen der Aufnahme (Beschlag) durch Einbringen von zusätzlichem Dichtungsmaterial einfach ausgeglichen werden.

Nach der Erfindung ist die Dichtung in dem Beschlag in einer Nut verankert und weist insbesondere Hinterschneidungen hierfür auf. Hierdurch wird die Verbindungsqualität der Dichtung mit dem Beschlag erhöht, so dass diese auch bei mechanischer Einwirkung sicher im Beschlag verankert ist. Dies ist insbesondere bei der Montage wichtig, um zu vermeiden, dass sich die Dichtung vom Beschlag löst.

Damit der Raum zwischen Beschlag und Anlagefläche vollständig abgedichtet werden kann, umgreift die Dichtung den Außenrand des Beschlags mit einem Außenteil.

In vorteilhafter Ausgestaltungsform kann das Außenteil auch in eine Ausnehmung am Rand des Beschlags eingreifen. Aus ästhetischen Gründen schließt insbesondere das Außenteil mit der anschließenden Außenfläche des Beschlags bündig ab.

Vorzugsweise ist dabei die Dichtung aus einem Kunststoff, insbesondere einem Elastomer, gebildet, da dieser sich ohne weiteres durch Druck und Hitze in einen plastischen Zustand überführen lässt und mit unterschiedlichsten Beschlagmaterialien verbinden lässt.

Vorzugsweise ist eine schwalbenschwanzförmige Nut vorgesehen, in die die Dichtung eingreift. Derartige Formgebungen waren bisher nur möglich, wenn auf die gleichmäßige Dichtungsform über den Verlauf der Dichtung ein nicht zu großer Wert gelegt wurde. Durch das Einbringen in plastischer Form kann aber auch bei dieser Ausführung nun eine hohe Dichtungsqualität erreicht werden.

Um eine einfache Herstellung zu gewährleisten, ist die Dichtung durch Spritzgießen oder Spritzpressen mit dem Beschlag verbunden und in Form gebracht.

Alternativ hierzu kann die Dichtung auch durch ein Schäumverfahren mit dem Beschlag verbunden und in Form gebracht sein, je nach Anforderung und Anwendungsbereich des Beschlags und der Dichtung.

Damit insbesondere ein leichter und einfach herzustellender Beschlag gewährleistet wird, besteht dieser aus Kunststoff, insbesondere Polyamid. Der Beschlag und die Dichtung können nun in einem Verfahren hergestellt werden, ohne dass der Beschlag extra der Werkzeugmaschine zugeführt werden muss. Beispielsweise in der Spritzpressmaschine wird zunächst der Beschlag gefertigt, anschließend das Werkzeug gewechselt und gleich darauf die Dichtung aus einem elastischen Material in den Beschlag eingebracht. Grundsätzlich ist es aber auch möglich, den Beschlag oder das Beschlagteil aus jedem Material zu fertigen.

Weitere Vorteile und Merkmale ergeben sich aus der folgenden Beschreibung im Zusammenhang mit den Zeichnungen. Es zeigen:
- Figur 1:: Eine Querschnittsansicht durch eine Hälfte eines Beschlages nach dem Stand der Technik.
- Figur 2:: Eine Querschnittsansicht durch eine Hälfte eines Beschlages gemäß einer ersten Ausführungsform der Erfindung.
- Figur 3:: Eine Querschnittsansicht durch eine Hälfte eines Beschlages nach dem Stand der Technik.
- Figur 4:: Eine Draufsicht auf beide Hälften des in Fig. 3 dargestellten Beschlages in unmontiertem Zustand.
- Figur 5:: Eine Teilschnittansicht durch einen erfindungsgemäßen Beschlag in seinem Randbereich.
- Figur 6:: Eine Teilschnittansicht durch einen Beschlag mit einer Dichtung gemäß einer zweiten Ausführungsform der Erfindung.
- Figur 7:: Eine Teilschnittansicht durch einen Beschlag mit einer Dichtung gemäß einer dritten Ausführungsform der Erfindung.

In Fig. 1 ist eine Hälfte eines zum Stand der Technik gehörenden Beschlages 10 in Form eines Bandlappens mit einer Dichtung 12 an einer Glasscheibe 14 dargestellt. Die Glasscheibe 14 ist z. B. Teil einer Duschtür oder Kabine, die über eine Schraube 16, die in ein entsprechendes Gewinde 18 im Beschlag 10 eingreift, mit dem Beschlag verbunden ist. Das Gewinde 18 ist in einen Gewindeblock 20, der fest im Beschlag 10 angeordnet ist, eingebracht.

Die Glasscheibe 14 weist zum Durchtritt der Schraube 16 eine Bohrung 22 auf. Ein Kopf 24 der Schraube 16 schließt bündig mit einem Lageraufsatz 26 ab.

Der Beschlag 10 ist einer Anlagefläche 28 der Glasscheibe 14 zugeordnet und weist eine parallel zur Glasscheibe 14 verlaufende Wandung 30 auf. Auf der Wandung 30 ist auf der der Glasscheibe 14 und somit der Anlagefläche 28 zugewandten Seite in einem Randbereich 36 des Beschlages 10 umlaufend die Dichtung 12 eingebracht. Die Dichtung 12 schließt einen Zwischenraum 32 zwischen der Wandung 30 des Beschlages 10 und der Anlagefläche 28 der Glasscheibe 14 vollständig ab. Der Beschlag 10 ist Teil eines die Glasscheibe 14 mit einer Duschkabinenkonstruktion verbindenden Bandes. Über dieses Band kann die durch die Glasscheibe 14 gebildete Glastür verschwenkt und somit geöffnet und geschlossen werden.

Die Dichtung 12 nach Fig. 1 ist im Querschnitt rechteckig ausgebildet. Die Dichtung 12 wurde im plastischen Zustand durch Spritzpressen auf die Wandung 30 aufgebracht und geformt. Sie hat dadurch eine feste Verbindung mit dem Beschlag 10 und ihre rechteckige Form erhalten.

In Fig. 2 ist eine erfindungsgemäße erste Ausführungsform als Querschnittsansicht eines Beschlages 10 dargestellt. Der Beschlag 10 ist dabei ebenfalls über die Schraube 16 mit der Glasscheibe 14 verbunden, jedoch ist dies aus Gründen der Übersichtlichkeit nicht dargestellt. Während der Beschlag 10 in Fig. 2 als metallische Konstruktion ausgeführt ist, ist der Beschlag gemäß Fig. 1 aus Kunststoff, nämlich Polyamid, gebildet. In die vollwandige Wandung des Beschlags 10, die die Funktion des Gewindeblocks 20 von Fig. 1 übernimmt, ist ebenfalls die Gewindebohrung 18 eingebracht.

Die Wandung 30 weist erfindungsgemäß eine zur Glasscheibe 14 offene Nut 34 auf. In diese Nut 34 greift die Dichtung 12 ein und umgreift den Randbereich 36 des Beschlages 10. Im Teilschnitt ist dies in Fig. 5 dargestellt. Hierdurch wird deutlich, dass aufgrund der Verbindungstechnik Dichtung-Beschlag vollkommen neue Dichtungsformen möglich sind, insbesondere Hinterschnitte.

Die Dichtung 12 besteht aus einem T-förmigen Bereich 38 und einem im Schnitt L-förmigen äußeren Bereich 40. Der L-förmige äußere Bereich 40 ist an die Außenkontur angepasst und umgreift den Randbereich des Beschlags. Der T-förmige Bereich 38 greift in die Nut 34 ein.

In Fig. 3 ist die Nut 34 schwalbenschwanzförmig ausgebildet und die Dichtung 12 umgreift dieses Mal nicht den Randbereich 34 des Beschlages 10, sondern ist lediglich T-förmig ausgeführt, besteht also nur aus dem T-förmigen Bereich 38.

In Fig. 4 ist der anhand von Fig. 3 beschriebene Beschlag 10 in Form eines Bandes aufgeklappt mit beiden Hälften 42 und 44 in der Draufsicht dargestellt, ohne mit der Glasscheibe und der Duschkabinenkonstruktion verbunden zu sein. Die Dichtung 12 verläuft umlaufend im Randbereich 36 an der jeweiligen Wandung 30, sodass der Zwischenraum 32 vollständig abgedichtet ist, wenn der Beschlag 10 an der Anlagefäche 28 der Glasscheibe 14 anliegt. In die Gewindebohrung 18 kann die Schraube 16 einfach eingebracht werden. Über eine Schwenkachse 46 sind die beiden Hälften 42, 44 des Beschlages 10 zueinander verschwenkbar und somit die Glastür in Form der Glasscheibe 14 gegenüber der Duschkabinenkonstruktion, die hier nicht dargestellt ist. Statt einer Duschkabine kann die Konstruktion auch aus einer Glastür und einem feststehenden Seitenteil bestehen.

Aus Fig. 6 ist eine erfindungsgemäße zweite Ausführungsform in einer Querschnittsansicht eine ähnliche Dichtungsform wie in Fig. 3 und 4 dargestellt. An den T-förmigen Bereich 38 schließt sich ein L-förmiger Bereich 40 an, der den Randbereich 34 des Beschlags 10 umgreift. Die Nut 34 ist wieder im Schnitt schwalbenschwanzförmig ausgebildet.

Damit ein bündiger Abschluss zwischen Dichtung 12 und Beschlag 10 gewährleistet werden kann, ist nach einer dritten Ausführungsform eine weitere Nut 48 im Randbereich 36 des Beschlags 10 eingebracht, siehe Fig. 7. Beispielsweise durch das Spritzpressen füllt die Dichtung 12 die Nuten 34 und 48 vollständig aus, die Toleranzen werden ausgeglichen und die Dichtung 12 wird über Hinterschnitte, wie die Schwalbenschwanzführung, nicht nur kraft- sondern auch formschlüssig mit dem Beschlag 10 verbunden.

Durch die unterschiedlichen Formen der Dichtung 12 und die unterschiedlichen Ausbildungen der Nuten 34 und 48 kann den unterschiedlichen Einsatzbedingungen Rechnung getragen und die Dichtung 12 fest mit dem Beschlag 10 verbunden werden. Hierbei ist nicht nur eine kraftschlüssige Verbindung durch Abbinden des plastischen Kunststoffes, sondern auch eine formschlüssige Verbindung durch Vorsehen eines Hinterschnitts oder mehrerer Hinterschnitte, beispielsweise eines Schwalbenschwanzquerschnitts, auf einfache Weise möglich.

### Bezugszeichenliste

- 10: Beschlag
- 12: Dichtung
- 14: Glasscheibe
- 16: Schraube
- 18: Gewinde
- 20: Gewindeblock
- 22: Bohrung in der Glasscheibe
- 24: Kopf der Schraube
- 26: Lageraufsatz
- 28: Anlagefläche
- 30: Wandung
- 32: Zwischenraum
- 34: Nut
- 34a: breitere Nut
- 34b: schmalere Nut
- 36: Randbereich des Beschlages
- 38: T-förmiger Bereich der Dichtung
- 40: L-förmiger Bereich der Dichtung
- 42: Hälfte des Beschlages - links
- 44: Hälfte des Beschlages - rechts
- 46: Schwenkachse
- 48: weitere Nut

## Patentansprüche

1. Beschlag (10) mit einer Dichtung (12), die auf einer Anlagefläche (28), an der der Beschlag (10) anliegt, zugewandten Seite angeordnet ist und einen Bereich, z.B. Zwischenraum (32), zwischen Beschlag (10) und, insbesondere glatter, Anlagefläche (28) abdichtet, wobei die Dichtung (12) im plastischen Zustand mit dem Beschlag (10) oder einen Teil des Beschlages verbunden und geformt wird, **dadurch gekennzeichnet, dass** die Dichtung (12) mit einem T-förmigen Bereich (38) in dem Beschlag (10) in einer Nut (34) verankert ist und insbesondere Hinterschneidungen hierfür aufweist und dass die Dichtung (12) einen Außenrand (36) des Beschlags (10) mit einem sich an dem T-förmigen Bereich (38) anschliessenden L-förmigen ausseren Bereich (40) umgreift.

2. Beschlag nach Anspruch 1, **dadurch gekennzeichnet, dass** der Beschlag (10) aus einem Kunststoff, insbesondere aus einem Polyamid, und die Dichtung (12) aus einem Kunststoff, insbesondere aus einem Elastomer, gebildet ist.

3. Beschlag nach Anspruch 1, **dadurch gekennzeichnet, dass** der Beschlag (10) aus Metall, Stahl oder Leichtmetall, oder einem Verbundwerkstoff gebildet ist.

4. Beschlag nach Anspruch 1, **dadurch gekennzeichnet, dass** die Dichtung (12) aus einem Kunststoff, insbesondere aus einem Elastomer, gebildet ist.

5. Beschlag nach Anspruch 1, **dadurch gekennzeichnet, dass** die Nut (34), in die die Dichtung (12) eingreift, schwalbenschwanzförmig gestaltet ist.

6. Beschlag nach Anspruch 1, **dadurch gekennzeichnet, dass** der L-förmiger Bereich (40) der Dichtung (12) in eine Ausnehmung (48) am Randbereich des Beschlags (10) eingreift.

7. Beschlag nach Anspruch 6, **dadurch gekennzeichnet, dass** der L-förmige Bereich (40) an die Außenkontur des Beschlags (10) angepasst ist und mit dieser bündig abschließt.

8. Beschlag nach einem oder mehreren der vorhergehenden Ansprüche, **dadurch gekennzeichnet, dass** die Dichtung (12) durch Spritzgießen oder Spritzpressen mit dem Beschlag (10) verbunden und in Form gebracht ist.

9. Beschlag nach einem oder mehreren der vorhergehenden Ansprüche, **dadurch gekennzeichnet, dass** die Dichtung (12) durch ein Schäumverfahren mit dem Beschlag (10) verbunden und in Form gebracht ist.

10. Beschlag nach einem der vorangehenden Ansprüche, **gekennzeichnet durch** eine Ausbildung aus Kunststoff, insbesondere Polyamid.

11. Beschlag nach den vorhergehenden Ansprüchen, **dadurch gekennzeichnet, dass** die Dichtung (12) umlaufend in sich geschlossen ist.

## Claims

1. A fitting (10) with a seal (12), which is disposed on a side facing a locating surface (28), against which the fitting (10) is bearing, and seals an area, for example an intermediate space (32) between the fitting (10) and a, in particular smooth, locating surface (28), the seal (12), in the stage of plasticity, being connected to the fitting (10) or to a part of the fitting (10) and being shaped, **characterized in that** the seal (12), with a T-shaped area (38), is anchored in the fitting (10) in a groove (34) and has in particular undercuts for this purpose, and **in that** the seal (12) surrounds an exterior border (36) of the fitting (10) with an L-shaped exterior area (40) adjoining the T-shaped area (38).

2. A fitting according to claim 1, **characterized in that** the fitting (10) is made from a plastic material, in particular from polyamide, and the seal (12) from a plastic material, in particular from an elastomer.

3. A fitting according to claim 1, **characterized in that** the fitting (10) is made from metal, steel or light metal or from a composite material.

4. A fitting according to claim 1, **characterized in that** the seal (12) is made from a plastic material in particular from an elastomer.

5. A fitting according to claim 1, **characterized in that** the groove (34), into which the seal (12) engages, is configured dovetailed.

6. A fitting according to claim 1, **characterized in that** the L-shaped area (40) of the seal (12) engages in a recess (48) in the edge area of the fitting (10).

7. A fitting according to claim 6, **characterized in that** the L-shaped area (40) is adapted to the exterior contour of the fitting (10) and terminates flush with it.

8. A fitting according to one or several of the preceding claims, **characterized in that** the seal (12) is connected to the fitting (10) and shaped by means of injection moulding or transfer moulding.

9. A fitting according to one or several of the preceding claims, **characterized in that** the seal (12) is connected to the fitting (10) and shaped by means of a foaming process.

10. A fitting according to one of the preceding claims, **characterized by** a configuration with plastic material, in particular polyamide.

11. A fitting according to the preceding claims,
**characterized in that** the seal (12) is surrounding and self-contained.

## Revendications

1. Ferrure (10) avec un joint d'étanchéité (12), qui est agencé sur une face orientée vers une surface d'applique (28), à laquelle s'applique la ferrure (10), et rends étanche une région, par exemple un espace intermédiaire (32) entre la ferrure (10) et une surface d'applique (28), en particulier lisse, le joint d'étanchéité (12), dans son état de plasticité, étant connecté à la ferrure (10) ou à une partie de la ferrure (10) et étant moulé, **caractérisée en ce que** le joint d'étanchéité (12), par une région (38) en forme de T, est ancré dans une rainure (34) de la ferrure (10) et présente à cet effet tout particulièrement des contre-dépouilles, et **en ce que** le joint d'étanchéité (12), par une région extérieure en forme de L (40) avoisinant la région en forme de T (38), entoure un bord extérieur (36) de la ferrure (10).

2. Ferrure selon la revendication 1, **caractérisée en ce que** la ferrure (10) est faite en matière plastique, tout particulièrement en polyamide, et le joint d'étanchéité (12) en matière plastique, tout particulièrement en élastomère.

3. Ferrure selon la revendication 1, **caractérisée en ce que** la ferrure (10) est faite en métal, en acier, ou en métal léger, ou en un matériau composite.

4. Ferrure selon la revendication 1, **caractérisée en ce que** le joint d'étanchéité (12) est fait en matière plastique, tout particulièrement en élastomère.

5. Ferrure selon la revendication 1, **caractérisée en ce que** la rainure (34), dans laquelle le joint d'étanchéité (12) s'engrène, est aménagée en forme de queue d'aronde.

6. Ferrure selon la revendication 1, **caractérisée en ce que** la région en forme de L (40) du joint d'étanchéité (12) s'engrène dans un creux (48) dans la région de bord de la ferrure (10).

7. Ferrure selon la revendication 6, **caractérisée en ce que** la région en forme de L (40) est adaptée au contour extérieur de la ferrure (10) et forme une surface plane avec lui.

8. Ferrure selon l'une ou plusieurs des revendications précédentes, **caractérisée en ce que** le joint d'étanchéité (12) est connecté à la ferrure (10) et mis en forme par moulage par injection ou par moulage par transfert.

9. Ferrure selon l'une ou plusieurs des revendications précédentes, **caractérisée en ce que** le joint d'étanchéité (12) est connecté à la ferrure (10) et mis en forme par un procédé de moussage.

10. Ferrure selon l'une des revendications précédentes, **caractérisée par** an aménagement en matière plastique, tout particulièrement en polyamide.

11. Ferrure selon les revendications précédentes, **caractérisée en ce que** le joint d'étanchéité (12) est fermé sur soi et fait le tour du périmètre.
